# EUROPÄISCHE PATENTSCHRIFT

(11) **EP 1 519 623 B1**
(45) Veröffentlichungstag und Bekanntmachung des Hinweises auf die Patenterteilung: **29.06.2011**
(21) Anmeldenummer: 04019524.0
(22) Anmeldetag: 17.08.2004
(51) Int. Cl.: H04R 25/00

(54) **Fernbedienung für Hörhilfegeräte**
Remote control for hearing aids
Télécommande pour des prothèses auditives

(30) Priorität: 29.09.2003 DE 10345174
(43) Veröffentlichungstag der Anmeldung: 30.03.2005
(73) Patentinhaber: Siemens Audiologische Technik GmbH, 91058 Erlangen (DE)
(72) Erfinder: Arz, Winfried, 90427 Nürnberg (DE); Niederdränk, Torsten, Dr., 91056 Erlangen (DE)
(74) Vertreter: Maier, Daniel Oliver

(56) Entgegenhaltungen:
- EP-A- 0 814 634
- WO-A-01/22777
- DE-A1- 3 642 828
- DE-A1- 10 048 338
- US-A- 5 012 520
- US-A- 5 610 988

## Beschreibung

Die Erfindung betrifft eine Fernbedienung für Hörhilfegeräte.

Von vielen Hörhilfegeräteträgern wird eine möglichst unauffällige Trageweise der Hörhilfegeräte bevorzugt. Hierzu trägt insbesondere die fortschreitende Miniaturisierung dieser Geräte bei. Neben den von außen nahezu nicht mehr sichtbaren, im Ohr tragbaren Hörhilfegeräten ist damit auch bei hinter dem Ohr tragbaren Hörhilfegeräten eine sehr unauffällige Trageweise möglich. Durch die fortschreitende Miniaturisierung treten jedoch Probleme bei der Bedienung der Geräte auf. So können allenfalls noch wenige Bedienelemente an dem Gehäuse eines stark miniaturisierten Hörhilfegerätes angeordnet werden. Um dennoch eine Bedienung der Hörhilfegeräte zu ermöglichen, werden daher zunehmend Fernbedienungen verwendet. Auch bei diesen Fernbedienungen besteht der Wunsch, diese möglichst unauffällig handhaben zu können.

Aus der EP 0 298 323 A1 ist eine als Armbanduhr ausgebildete Fernbedienung für ein Hörhilfegerät bekannt. Diese hat einen elektrisch leitenden Uhrenboden und eine Leiterbahn am Uhrenglas und ist somit gleich wie das Gehäuse physikalisch als Plattenkondensator ausgebildet. Durch die Fernbedienung lassen sich drahtlos Steuerbefehle auf das Hörhilfegerät übertragen, z.B. zur Lautstärkeeinstellung oder zur Einstellung eines Tonfilters.

Aus der DE 100 48 342 C1 ist eine Fernbedienung für ein Hörhilfegerät bekannt, die Mittel zur Aufbewahrung des Hörhilfegerätes und/oder von Hörgeräte-Zubehör an der Fernbedienung umfasst. So kann z.B. eine Befestigungsschlaufe oder ein Ersatz-Energiemodul für das Hörhilfegerät an der Fernbedienung mitgeführt werden.

Aus der DE 36 42 828 A1 ist ein programmierbares Hörgerät bekannt, bei dem ein externes Steuergerät in Form einer als Armbanduhr ausgebildeten Fernbedienung vorhanden ist. Dieses Steuergerät weist ein Gehäuse mit einem Tastenfeld und einer Digitalanzeige auf. Das Tastenfeld ist mit verschiedenen Funktionen belegt. Am Rand des Gehäuses, also an einer Oberfläche, die orthogonal zu der Fläche mit dem Tastenfeld angeordnet ist, befinden sich Bedienungsknöpfe für eine Programmwahl. Die Übertragung eines Signals von dem Hörgerät zu der Fernbedienung ist nicht vorgesehen.

Die Offenlegungsschrift DE 100 48 338 A1 offenbart eine in Form einer Armbanduhr ausgebildete Fernbedienung für Hörhilfegeräte, die auf wenigstens im Wesentlichen orthogonal zueinander angeordneten Gehäuseseiten Bedienelemente zur Fernbedienung eines Hörhilfegerätes umfasst.

Aus der Druckschrift WO 01/22777 A1 ist ein handhaltbares Gerät zur Durchführung von Hörtests bekannt. Dieses Gerät weist mehrere Bedienelemente auf und kann auch zur Fernbedienung eines Hörhilfegerätes verwendet werden.

Aufgabe der vorliegenden Erfindung ist es, die Bedienung eines Hörhilfegerätes mittels einer Fernbedienung zu erleichstern.

Diese Aufgabe wird bei einer Fernbedienung für ein Hörhilfegerät, die ein Gehäuse mit mehreren zumindest im Wesentlichen zueinander orthogonal angeordneten Gehäuseseiten umfasst, gelöst durch an einer ersten Gehäuseseite angeordnete erste Bedienelemente, deren Betätigung durch einen Benutzer die Übertragung eines Steuersignals von der Fernbedienung auf das Hörhilfegerät bewirkt, und wenigstens ein an einer zu der ersten Gehäuseseite zumindest im Wesentlichen orthogonal angeordneten zweiten Gehäuseseite angeordnetes zweites Bedient element, dessen Betätigung durch einen Benutzer sowohl die Übertragung eines Signals von der Fernbedienung zu dem Hörhilfegerät als auch die Übertragung eines Signals von dem Hörhilfegerät zu der Fernbedienung bewirkt, wobei der Benutzer aus dem auf die Fernbedienung übertragenen Signal eine Anzeige einer Hörhilfegeräteeigenschaft, eines Hörhilfegerätezustandes oder einer Hörhilfegeräteeinstellung erfährt, wobei mehrere zweite Bedienelemente vorhanden sind und die zweiten Bedienelemente ausschließlich an der zweiten Gehäuseseite angeordnet sind und wobei die ersten Bedienelemente ausschließlich an der ersten Gehäuseseite angeordnet sind.

Da bei der Fernbedienung gemäß der Erfindung Bedienelemente an unterschiedlichen, insbesondere im Wesentlichen zumindest näherungsweise orthogonal zueinander angeordneten Gehäuseseiten angeordnet sind, können in einfacher Weise auch ohne direktes Betrachten der Fernbedienung unterschiedliche, mit der Fernbedienung ausführbare Funktionen unterschieden werden. Insbesondere erfolgt bei der Fernbedienung gemäß der Erfindung eine strikte Unterscheidung zwischen Funktionen, die eine reine Signalübertragung von der Fernbedienung zu einem oder mehreren Hörhilfegeräten erfordern, und solchen Funktionen, aufgrund derer als Reaktion auf ein von der Fernbedienung auf das Hörhilfegerät übertragenes Signal ein weiteres Signal von dem Hörhilfegerät auf die Fernbedienung zurück übertragen wird. Funktionen, die lediglich eine Übertragung eines Signals von der Fernbedienung zu dem Hörhilfegerät erfordern, sind beispielsweise die Programmumschaltung oder die Lautstärkeeinstellung. Funktionen, die eine Rückübertragung eines Signals von dem Hörhilfegerät zu der Fernbedienung erfordern, sind z.B. die Anzeige des aktuell eingestellten Hörprogramms, die insbesondere dann von Interesse ist, wenn das betreffende Hörhilfegerät eine automatische Umgebungsanalyse und eine damit verbundene automatische Programmwahl durchführt. Ein weiteres Beispiel ist die Anzeige des aktuellen Ladezustandes der Hörhilfegeräte-Batterie.

Durch die Aufteilung der Bedienelemente auf orthogonale Gehäuseseiten ist eine strikte Trennung zwischen Funktionen, die lediglich eine einseitige Signalübertragung und Funktionen, die eine Signalübertragung in beiden Richtungen erfordern, möglich. Ein Benutzer kann sich daher die Aufteilung der unterschiedlichen Funktionen auf die verschiedenen Bedienelemente leicht einprägen. Weiterhin weist die Fernbedienung gemäß der Erfindung vorzugsweise eine verhältnismäßig große Oberseite und eine im Vergleich hierzu verhältnismäßig kleine Seitenfläche auf. Die unterschiedlichen Seiten des Gehäuses der Fernbedienung und damit die unterschiedlichen Funktionen der an den jeweiligen Gehäuseseiten angeordneten Bedienelemente lassen sich damit durch bloßes Ertasten der Fernbedienung leicht unterscheiden. Dadurch kann eine von einem Benutzer beabsichtigte Funktion mit einer Fernbedienung gemäß der Erfindung zuverlässig, auch z.B. in dunkler Umgebung oder mit der in einer Hosentasche befindlichen Fernbedienung, ausgeführt werden. Verwechslungen bei der Bedienung werden somit weitgehend vermieden.

Eine bevorzugte Ausführungsform der Erfindung sieht vor, dass Funktionen, die ausschließlich eine Signalübertragung von der Fernbedienung zu wenigstens einem Hörhilfegerät erfordern, ausschließlich durch an der Gehäuseoberseite der Fernbedienung angeordnete Bedienelemente ausgelöst werden. Im Gegenzug sind Bedienelemente, bei denen die damit verbundenen Funktionen auch eine Rückübertragung eines Signals von dem Hörhilfegerät zu der Fernbedienung erfordert, ausschließlich an einer zu der Oberseite orthogonalen Seite des Gehäuses der Fernbedienung angeordnet.

Bei einer Ausführungsform der Erfindung ist die Fernbedienung modular aufgebaut. Die Fernbedienung umfasst beispielsweise ein Basismodul, welches lediglich eine Sendefunktion von der Fernbedienung zu dem Hörhilfegerät ermöglicht. Wünscht ein Benutzer eine erweiterte Funktionalität dieser Fernbedienung, so lässt sich diese um eine lösbar mit dem Basismodul verbindbare Empfangseinheit erweitern. Bedienelemente, bei deren Betätigung eine Signalübertragung von einem Hörhilfegerät zu dem Empfangsmodul ausgelöst wird, können an dem Basismodul angeordnet sein und im Falle einer nicht um ein Empfangsmodul erweiterten Fernbedienung ohne Funktion sein. Erst wenn das Basismodul mit einem Empfangsmodul verbunden wird, ist diesen Bedienelementen eine Funktion zugeteilt. Vorzugsweise befinden sich aber solche Bedienelemente, bei deren Betätigung eine Signalübertragung von einem Hörhilfegerät zu der Fernbedienung ausgelöst wird, an dem Empfangsmodul, wobei diese Bedienelemente an einer Seitenfläche des Empfangsmoduls angeordnet sind, die zumindest im Wesentlichen zu der Gehäuseseite des Basismoduls orthogonal ist, auf der die Bedienelemente des Basismoduls angeordnet sind.

Die Erfindung wird nachfolgend anhand eines Ausführungsbeispiels näher erläutert. Dabei zeigt die Figur eine Fernbedienung gemäß der Erfindung mit einem Basismodul und einem Empfangsmodul.

Aus der perspektivischen Ansicht der Fernbedienung 1 gemäß der Figur sind die Gehäuseoberseite 2A und die rechte Seite 2B ersichtlich. An der Gehäuseoberseite 2A befindet sich eine Anzahl Bedienelemente. Es sind dies die Programmwahltasten 3A-3D, mittels derer unterschiedliche Hörprogramme bei einem mittels der Fernbedienung 1 bedienten Hörhilfegerät eingestellt werden können. Weiterhin vorhanden ist ein Schiebeschalter 3E, durch den eine Auswahl getroffen werden kann, ob die Betätigung eines Bedienelementes an der Fernbedienung 1 lediglich Auswirkungen auf ein Hörhilfegerät zur Versorgung des linken Ohres oder auf ein Hörhilfegerät zur Versorgung des rechten Ohres haben soll (linke bzw. rechte Position des Schiebeschalters 3E) oder ob bei binauraler Versorgung eines Hörhilfegeräteträgers beide Hörhilfegeräte gleichzeitig durch die Fernbedienung gesteuert werden sollen (mittlere Stellung des Schiebeschalters 3E).

Die Fernbedienung 1 gemäß der Erfindung umfasst weiterhin einen zweiten Schiebeschalter 3F, der in Verbindung zu einem Wippschalter 3G steht. Der Wippschalter 3G hat eine neutrale Mittelstellung und löst bei Betätigung der linken Schalterseite eine Verkleinerung eines bestimmten Parameters aus, solange bzw. so oft die linke Schalterseite niedergedrückt wird. Eine Betätigung der rechten Schalterseite führt zu einer Erhöhung des betreffenden Parameters. Welcher Parameter durch den Wippschalter 3G verändert wird, kann über den Schiebeschalter 3F ausgewählt werden. Befindet sich der Schiebeschalter 3F in der Schaltstellung "1", so kann über den Wippschalter 3G die Lautstärke eingestellt werden. Weiterhin lässt sich in der Schaltposition "2" des Schiebeschalters 3F der Klang des betreffenden Hörhilfegerätes verändern, indem z.B. eine Anhebung oder Absenkung der Tiefen erfolgt. Analog werden in der Schaltposition "3" der mittlere Frequenzbereich und in der Schaltposition "4" die Höhen angehoben bzw. abgesenkt.

Die Fernbedienung 1 gemäß dem Ausführungsbeispiel ist mit einem Display 4 ausgestattet, durch das bestimmte Informationen grafisch veranschaulicht werden können. Beispielsweise lassen sich damit die unterschiedlichen Parameter, die dem Schiebeschalter 3F in der jeweiligen Position zugeordnet sind, anzeigen. Das Display 4 ist jedoch insbesondere dann von Vorteil, wenn damit auch aktuelle Eigenschaften, Einstellungen und Zustände eines oder mehrerer, durch die Fernbedienung 1 gesteuerter Hörhilfegeräte 1 angezeigt werden können. Eine solche Einstellung kann z.B. das derzeit aktive Hörprogramm sein. Dieses ist insbesondere dann von Interesse, wenn das betreffende Hörhilfegerät mit einer automatischen Situationserkennung ausgestattet ist und mittels der Fernbedienung überprüft werden kann, ob durch diese automatische Situationserkennung die augenblickliche Hörsituation richtig erkannt worden ist. Eine weitere nützliche Information ist der aktuelle Ladezustand der Spannungsquelle des betreffenden Hörhilfegerätes. Auch dieser kann auf dem Display, z.B. in Form eines Balkens, veranschaulicht werden.

Zusätzlich zu der optischen Anzeige in Form des Displays 4 umfasst die Fernbedienung 1 gemäß dem Ausführungsbeispiel auch einen Lautsprecher 5 sowie einen Vibrator 6 zur Aussendung eines akustischen und eines haptischen Signals. Diese Signale dienen vorzugsweise als Warnsignale, z.B. zur Warnung vor einer zur Neige gehenden Batterie.

Die Fernbedienung 1 gemäß dem Ausführungsbeispiel ist als modulare Fernbedienung mit einem Basismodul 2 und einem lösbar mit dem Basismodul 2 verbindbaren Empfangsmodul 7 ausgeführt. Das Empfangsmodul 7 ist optional und erweitert den Funktionsumfang der Fernbedienung 1. So ist das Basismodul 2 gemäß dem Ausführungsbeispiel lediglich zur Übertragung elektromagnetischer Signale von der Fernbedienung 1 zu mindestens einem Hörhilfegerät in der Lage. Sollen auch Signale von einem Hörhilfegerät empfangen werden, so ist hierfür das Empfangsmodul 7 erforderlich. Dabei umfasst das Empfangsmodul 7 die zum Empfang eines von einem Hörhilfegerät ausgehenden elektromagnetischen Signals erforderlichen Komponenten, wie zum Beispiel eine Empfangseinheit mit einem elektronischen Empfänger-Bauelement 9A und einer mit diesem verbundenen Antenne 9B. Statt einer zusätzlichen Antenne 9B kann jedoch das Empfänger-Bauelement 9A auch mit der in dem Basismodul zum Senden vorhandenen Antenne verbunden sein, die somit gleichsam als Sende- und Empfangsantenne ausgebildet ist. So kann bei dem vorliegenden Ausführungsbeispiel der aktuelle Ladezustand der Batterie eines betreffenden Hörhilfegerätes nur dann korrekt auf dem Display 4 zur Anzeige gebracht werden, wenn auch das Empfangsmodul 7 bei der Fernbedienung 1 vorhanden ist. Ist das Empfangsmodul 7 nicht vorhanden, so kann bezüglich des Ladezustandes der Spannungsquelle lediglich eine Abschätzung angezeigt werden, die beispielsweise aufgrund der Einschaltdauer vorgenommen wird.

Bei der Fernbedienung 1 gemäß dem Ausführungsbeispiel umfasst auch das Empfangsmodul 7 Bedienelemente 8A und 8B. Bei einer korrekt in der Hand gehaltenen Fernbedienung 1 befinden sich diese allerdings nicht an der Gehäuseoberseite der Fernbedienung 1 bzw. des Empfangsmoduls 7, sondern die Bedienelemente 8A und 8B sind im Wesentlichen orthogonal zu den an der Gehäuseoberseite der Fernbedienung 1 angeordneten Bedienelementen 3A-3G angeordnet. Durch diesen Aufbau ist eine leichte Unterscheidung zwischen Bedienelementen, deren Betätigung lediglich eine Signalübertragung von der Fernbedienung 1 zu einem Hörhilfegerät bewirkt, und solchen Bedienelementen, die auch eine Rückübertragung eines Signals von dem Hörhilfegerät zu der Fernbedienung 1 bewirken, möglich. Zwischen den unterschiedlichen Funktionen kann auf diese Weise auch dann unterschieden werden, wenn die Fernbedienung bei der Benutzung nicht betrachtet wird, z.B. weil sich der Benutzer in einem dunklen Raum befindet oder die Benutzung der Fernbedienung 1 für weitere Personen unerkannt bleiben soll und daher in einer Hosentasche erfolgt. Fehlfunktionen, z.B. ein versehentlich ausgeführter Programmwechsel, wenn lediglich der aktuelle Zustand der Spannungsquelle abgefragt werden soll, werden dadurch weitgehend vermieden.

Die Fernbedienung 1 gemäß dem Ausführungsbeispiel ist im Wesentlichen quaderförmig ausgebildet. Die Erfindung betrifft jedoch auch Fernbedienungen, die unter ergonomischen Gesichtspunkten gestaltet sind und daher nicht notwendigerweise ebene Gehäuseseiten aufweisen. Gemäß der Erfindung sind jedoch Bedienelemente, die eine reine Datenübertragung zu einem Hörhilfegerät bewirken, und Bedienelemente, bei denen auch eine Datenübertragung von einem Hörhilfegerät zu der Fernbedienung ausgelöst wird, an unterschiedlichen Gehäuseseiten angeordnet, derart, dass diese unterschiedliche Anordnung allein durch Ertasten der Fernbedienung erkenntlich ist.

## Patentansprüche

1. Fernbedienung (1) für ein Hörhilfegerät, die ein Gehäuse mit mehreren zumindest im Wesentlichen zueinander orthogonal angeordneten Gehäuseseiten (2A, 2B; 7A, 7B) umfasst,
**gekennzeichnet durch**
- an einer ersten Gehäuseseite (2A) angeordnete erste Bedienelemente (3A-3G), deren Betätigung **durch** einen Benutzer die Übertragung eines Steuersignals von der Fernbedienung auf das Hörhilfegerät bewirkt,
- und wenigstens ein an einer zu der ersten Gehäuseseite (2A) zumindest im Wesentlichen orthogonal angeordneten zweiten Gehäuseseite (7B) angeordnetes zweites Bedienelement (8A, 8B), dessen Betätigung **durch** einen Benutzer sowohl die Übertragung eines Signals von der Fernbedienung (1) zu dem Hörhilfegerät als auch die Übertragung eines Signals von dem Hörhilfegerät zu der Fernbedienung (1) bewirkt,
- Mittel zur Anzeige einer Hörhilfegeräteeigenschaft, eines Hörhilfegerätezustandes oder einer Hörhilfegeräteeinstellung für den Benutzer, aus dem auf die Ferubedienung übertragenen Signal
- wobei mehrere zweite Bedienelemente (8A, 8B) vorhanden sind und die zweiten Bedienelemente (8A, 8B) ausschließlich an der zweiten Gehäuseseite (7B) angeordnet sind
- und wobei die ersten Bedienelemente (3A-3G) ausschließlich an der ersten Gehäuseseite (2A) angeordnet sind.

2. Fernbedienung nach Anspruch 1, **dadurch gekennzeichnet, dass** sich die beiden Gehäuseseiten (2A, 7B) in ihren Abmessungen deutlich unterscheiden.

3. Fernbedienung nach Anspruch 1 oder 2, **gekennzeichnet durch** wenigstens ein Basismodul (2), das dazu eingerichtet ist, nach einer Bedienung **durch** einen Benutzer ein Steuersignal zur Steuerung wenigstens eines Einstellparameters an das Hörhilfegerät zu übertragen, und **durch** ein lösbar mit dem Basismodul (2) verbundenes Empfangsmodul (3), welches dazu eingerichtet ist, ein Signal von dem Hörhilfegerät zu empfangen, wobei sich das Gehäuse der Fernbedienung (1) aus einem Gehäuse des Basismoduls (2) und einem separaten Gehäuse des Empfangsmoduls (7) zusammensetzt und wobei die erste Gehäuseseite (2A) eine Seite des Gehäuses des Basismoduls (2) und die zweite Gehäuseseite (7B) eine Seite des Gehäuses des Empfangsmoduls (7) ist.

4. Fernbedienung nach einem der Ansprüche 1 bis 3, **gekennzeichnet durch** eine Auswahleinrichtung (3E), mittels derer bestimmbar ist, ob **durch** Betätigung eines Bedienelementes (3A-3G) der Fernbedienung ein erstes Hörhilfegerät, ein zweites Hörhilfegerät, ein erstes und ein zweites Hörhilfegerät oder ein weiteres Gerät bedienbar ist.

5. Fernbedienung nach einem der Ansprüche 1 bis 4, **gekennzeichnet durch** eine Auswahleinrichtung (3F), mittels derer wenigstens einem Bedienelement (3G) eine von mehreren Funktionen zuweisbar ist.

6. Fernbedienung nach einem der Ansprüche 1 bis 5, **gekennzeichnet durch** Anzeigemittel (4, 5, 6), **durch** die zur Anzeige der Eigenschaften, Einstellungen oder Zustände des Hörhilfegerätes ein optisches und/oder akustisches Signal und/oder Vibrationen abgebbar sind.

## Claims

1. Remote control (1) for a hearing aid, comprising a housing with a plurality of housing sides (2A, 2B; 7A, 7B) arranged at least substantially orthogonally with respect to one another,
**characterized by**
- first operating elements (3A-3G) arranged on a first housing side (2A), the actuation of which elements by a user causing the transmission of a control signal from the remote control to the hearing aid,
- and at least one second operating element (8A, 8B) arranged on a second housing side (7B) that is arranged at least substantially orthogonally with respect to the first housing side (2A), the actuation of which element by a user causing both the transmission of a signal from the remote control (1) to the hearing aid and the transmission of a signal from the hearing aid to the remote control (1),
- means for displaying to the user a hearing-aid property, a hearing-aid state or a hearing-aid setting from the signal transmitted to the remote control,
- wherein there are a plurality of second operating elements (8A, 8B) and the second operating elements (8A, 8B) are only arranged on the second housing side (7B)
- and wherein the first operating elements (3A-3G) are only arranged on the first housing side (2A).

2. Remote control according to Claim 1, **characterized in that** the two housing sides (2A, 7B) have significantly different dimensions.

3. Remote control according to Claim 1 or 2, **characterized by** at least one base module (2) designed to transmit a control signal for controlling at least one setting parameter to the, hearing aid after an operation by a user and by a reception module (7), detachably connected to the base module (2), designed to receive a signal from the hearing aid, wherein the housing of the remote control (1) is composed of a housing of the base module (2) and a separate housing of the reception module (7) and wherein the first housing side (2A) is a side of the housing of the base module (2) and the second housing side (7B) is a side of the housing of the reception module (7).

4. Remote control according to one of Claims 1 to 3, **characterized by** a selection apparatus (3E), by means of which it is possible to determine whether a first hearing aid, a second hearing aid, a first and a second hearing aid or a further device can be operated by actuating an operating element (3A-3G) of the remote control.

5. Remote control according to one of Claims 1 to 4, **characterized by** a selection apparatus (3F), by means of which it is possible to assign one of a plurality of functions to at least one operating element (3G).

6. Remote control according to one of Claims 1 to 5, **characterized by** indication means (4, 5, 6), which can emit an optical and/or acoustic signal and/or vibrations in order to indicate the properties, settings or states of the hearing aid.

## Revendications

1. Télécommande ( 1 ) pour des prothèses auditives qui comprend un boîtier ayant plusieurs faces ( 2A, 2B ; 7A, 7B ) de boîtier disposées au moins sensiblement orthogonalement les unes par rapport aux autres,
**caractérisé en ce que**
- des premiers éléments ( 3A à 3G ) qui sont disposés sur une première face ( 2A ) du boîtier et dont l'actionnement par un utilisateur provoque la transmission d'un signal de commande de la télécommande à la prothèse auditive,
- et au moins un deuxième élément ( 8A, 8B ) de commande qui est disposé sur une deuxième face ( 7B ) du boîtier au moins sensiblement orthogonale à la première face ( 2A ) du boîtier et dont l'actionnement par un utilisateur provoque à la fois la transmission du signal de la télécommande ( 1 ) à la prothèse auditive et la transmission d'un signal de la prothèse auditive à la télécommande ( 1 ),
- des moyens d'affichage d'une propriété de la prothèse auditive, d'un état de la prothèse auditive ou d'un réglage de la prothèse auditive pour l'utilisateur à partir du signal transmis par la télécommande,
- dans laquelle il y a plusieurs deuxièmes éléments ( 8A, 8B ) de commande et les deuxièmes éléments ( 8A, 8B ) de commande sont disposés exclusivement sur la deuxième face ( 7B ) du boîtier,
- et dans laquelle les premiers éléments ( 3A à 3G ) de commande sont disposés exclusivement sur la première face ( 2A ) du boîtier.

2. Télécommande suivant la revendication 1, **caractérisé en ce que** les deux faces ( 2A, 2B ) du boîtier sont nettement différentes dans leur dimension.

3. Télécommande suivant la revendication 1 ou 2, **caractérisé par** au moins un module ( 2 ) de base qui est conçu pour, après une commande par un utilisateur, transmettre à la prothèse auditive un signal de commande pour commander au moins un paramètre de réglage et par un module ( 3 ) de réception, qui est relié de manière amovible au module ( 2 ) de base et qui est conçu pour recevoir un signal de la prothèse auditive, le boîtier de la télécommande ( 1 ) étant composé d'un boîtier du module ( 2 ) de base et d'un boîtier distinct du modèle ( 7 ) de réception et la première face ( 2A ) du boîtier est une face du boîtier du module ( 2 ) de base et la deuxième face ( 7B ) du boîtier est une face du boîtier du module ( 7 ) de réception.

4. Télécommande suivant l'une des revendications 1 à 3, **caractérisé par** un dispositif ( 3E ) de sélection au moyen duquel il peut être déterminé si, en actionnant un élément ( 3A à 3G ) de commande de la télécommande, une première prothèse auditive, une deuxième prothèse auditive, une première prothèse auditive et une deuxième prothèse auditive ou un autre appareil peut être commandé.

5. Télécommande suivant l'une des revendications 1 à 4, **caractérisé par** un dispositif ( 3F ) de sélection au moyen duquel il peut être attribué à au moins un élément ( 3G ) de commande l'une de plusieurs fonctions.

6. Télécommande suivant l'une des revendications 1 à 5, **caractérisé par** des moyens ( 4, 5, 6 ) d'affichage par lesquels un signal optique et/ou acoustique et/ou des vibrations peuvent être émises pour indiquer des propriétés, des réglages ou des états de la prothèse auditive.
